# FASCICULE DE BREVET EUROPEEN

(11) **EP 1 256 723 B1**
(45) Date de publication et mention de la délivrance du brevet: **06.07.2005**
(21) Numéro de dépôt: 02290925.3
(22) Date de dépôt: 12.04.2002
(51) Int. Cl.: F04D 15/02

(54) **Groupe motopompe dont l'arrêt s'effectue par analyse du courant**
Auf Stromanalyse basiertes Verfahren zum Betrieb einer Pumpe
Motor pump unit controlled by electric current analysis

(30) Priorité: 09.05.2001 FR 0106106
(43) Date de publication de la demande: 13.11.2002
(73) Titulaire: KSB S.A.S, 92230 Gennevilliers (FR)
(72) Inventeur: Vinzio, Pascal, St André Lez Lille (FR); Symoens, Louis, 59155 Faches-Thumesnil (FR); Berthon, Jacques, 36250 Niherne (FR)
(74) Mandataire: Eidelsberg, Victor Albert

(56) Documents cités:
- US-A- 4 473 338
- US-A- 5 015 151
- US-A- 5 833 437

## Description

La présente invention se rapporte aux groupes motopompes et s'applique tout particulièrement aux groupes motopompes immergés, destinés notamment à relever des effluents et tout particulièrement à des pompes de petite puissance, inférieure à 4 kW dont le couplage du bobinage moteur est en étoile (bobinage par phase du moteur).

Au US-A 5 015 531, on décrit un groupe motopompe destiné à pomper du pétrole. Il s'agit d'un groupe motopompe de grande puissance dont le couplage du bobinage moteur est nécessairement en triangle, compte tenu de la puissance du moteur, et comme le souligne l'indication, dès la ligne 10 de la première colonne, de l'utilisation de démarreurs doux qui s'appliquent pour des pompes de grande puissance. Le groupe motopompe comprend des moyens de mesure d'un paramètre qui peut être le déphasage entre la tension et le courant, bien que dans l'exemple concret de réalisation le paramètre soit seulement le courant. On mesure le courant éventuellement le cosinus phi toutes les 25 s dans l'exemple de réalisation. On préconise d'effectuer cet échantillonnage tous les quarts de seconde à 15 min. Le signal représentatif du courant absorbé est le courant passant dans les phases d'alimentation et non pas directement dans la phase de travail. La présente invention ne vise pas de moteur de ce genre de grande puissance à couplage du bobinage moteur en triangle comme cela est décrit également au US-4 473 338.

Un groupe motopompe de petite puissance comprend une pompe entraînée par un moteur électrique à courant alternatif, ayant au moins une phase de travail. Le moteur peut être notamment un moteur monophasé ou un moteur triphasé. Le groupe motopompe est destiné à être placé dans une fosse ou dans une cuve et à être mis en route, lorsque c'est nécessaire pour vider la fosse. Lorsque la fosse est presque vide, il est connu de prévoir un capteur de niveau bas, notamment intégré au groupe motopompe, qui donne l'ordre d'arrêter le moteur et donc la pompe, afin que celle-ci ne fonctionne pas à vide. Le flotteur qui est situé à un niveau très bas dans la fosse s'encrasse beaucoup. Bien qu'il soit disposé aussi bas que possible, il subsiste nécessairement, des effluents dans le bas de la fosse, qui entraînent des problèmes de colmatage et d'odeur. En outre, le réglage et l'installation d'un capteur de niveau bas de ce genre, sont compliqués et l'entretien en est fastidieux.

On a déjà proposé d'arrêter le groupe motopompe par analyse du comportement du moteur en mesurant le déphasage entre la tension et le courant. A l'instant où la pompe commence à aspirer de l'air, le cosinus phi varie. Dès que ce cosinus atteint une valeur prescrite, la pompe est arrêtée. Cette manière de procéder est sensible aux variations de la tension d'alimentation, impose une grande différence de la puissance prise par la pompe en charge et à vide et entraîne des risques de perturbations de l'interprétation de la mesure si les paramètres du groupe motopompe évoluent.

L'invention remédie à ces inconvénients par un groupe motopompe, qui se dispense d'un capteur de niveau bas et qui élimine du coup toutes les difficultés d'installation, d'entretien, d'odeur et de colmatage du fond de la cuve, et qui permet de vider vraiment complètement la cuve, sans prendre pour autant le risque que la pompe ne soit plus alimentée et travaille à vide, tout en étant peu sensible aux variations de la tension d'alimentation et aux perturbations de la mesure si les paramètres du groupe motopompe se modifient et sans imposer de différence de la puissance prise par la pompe en charge et à vide. On cherche à obtenir un arrêt immédiat, et non pas seulement une régulation à terme, s'il y a danger de réamorçage.

L'invention a donc pour objet un groupe motopompe comprenant une pompe entraînée par un moteur électrique à courant alternatif ayant au moins une phase de travail, et un microprocesseur intégré à l'une des entrées duquel est appliquée la tension du secteur d'alimentation, et à une autre entrée duquel est envoyé un signal représentatif du courant absorbé dans la phase de travail du moteur. Suivant l'invention, le microprocesseur comprend des moyens destinés à mesurer le déphasage entre la tension et le courant, des moyens de constatation en continu de la stabilité du déphasage après qu'il s'est stabilisé à une valeur constante, des moyens de mémorisation de la valeur stabilisée constante du déphasage, et des moyens de mise hors tension du moteur, lorsque, après que le déphasage s'est stabilisé, le déphasage prend, pendant une durée prescrite, une valeur supérieure à la valeur stabilisée.

On détermine que le niveau le plus bas, c'est-à-dire que la fosse est complètement vide, est atteint, en analysant d'une manière particulière le comportement électrique du moteur du groupe motopompe. Après une phase transitoire, lors du démarrage de la pompe, dans laquelle le déphasage entre la tension et le courant peut varier beaucoup, ce déphasage est constant lorsque la pompe atteint un régime établi. Mais lorsque la pompe du groupe commence à aspirer de l'air, d'une manière régulière et non pas seulement une simple bulle d'air accidentelle, le déphasage prend une valeur supérieure à la valeur stabilisée. C'est le signe qu'il faut arrêter la pompe, dans la mesure où cette valeur supérieure à la valeur stabilisée est obtenue pendant une certaine durée. Comme l'on mémorise le cosinus de charge en régime établi du groupe motopompe, le calibrage se refait à chaque mise en route du groupe motopompe et prend en compte les évolutions de la pompe, du réseau électrique et du réseau hydraulique (colmatage de tuyauterie, étanchéité du clapet, etc...). Le rapport entre la charge réelle et la puissance du moteur n'intervient plus.

On a obtenu de bons résultats lorsque ladite durée prescrite est supérieure à 200 ms et est inférieure à 5 s, avec une préférence pour une durée comprise entre 200 ms et 1 s.

Le signal représentatif du courant absorbé est le courant passant seulement dans la phase de travail (bobinage par phase du moteur). On peut prendre ce courant à l'aide d'une chaîne de mesure, d'un transformateur de courant, ou également aux bornes d'un interrupteur de type triac, ce qui est actuellement la solution préférée.

Le groupe motopompe peut comprendre un capteur de niveau haut du liquide à véhiculer, relié à une entrée du microprocesseur, de manière à envoyer un signal de mise en marche du groupe motopompe et des moyens de mesure du déphasage, seulement lorsque le capteur détecte un niveau haut. Le microprocesseur reste ainsi en état de veille et n'entre en action que lorsque le groupe motopompe fonctionne.

Les moyens de constatation de la stabilité du déphasage peuvent comprendre des moyens de mesure de la constance du courant. Les moyens de constatation de la stabilité du déphasage comprennent un capteur de niveau intermédiaire du liquide, détectant un niveau compris entre le niveau haut détecté par le capteur de niveau haut et un niveau bas, correspondant à la mise hors tension du moteur. Ces moyens de constatation à capteur de niveau intermédiaire sont relativement simples et très sûrs. Un mode de réalisation plus simple et moins sûr est décrit au US-5 015 151 dans lequel, les moyens de constatation de la stabilité du déphasage peuvent comprendre une minuterie qui est déclenchée par le signal du capteur de niveau, et qui, après une durée d'écoulement prescrite, décide que le déphasage est stable. Si en effet, une certaine durée d'écoulement de 4 à 5 s s'est écoulée alors que le déphasage est stable, on peut considérer que l'on n'est plus dans la phase transitoire. Les moyens de constatation fonctionnent en continu et réagissent immédiatement à toute variation instantanée du cosinus phi.

Aux dessins annexés donnés uniquement à titre d'exemple :
la figure 1 est une vue schématique en coupe d'un groupe motopompe monté dans une fosse, et
la figure 2 est un schéma du circuit électrique du groupe motopompe.

Le groupe motopompe représenté à la figure 1 est placé dans une fosse F. Il comprend un moteur qui entraîne une pompe 2 centrifuge, ayant une jupe 3 d'aspiration et une tubulure 4 de refoulement, véhiculant les effluents contenus dans la fosse F à l'extérieur de celle-ci. Le moteur 1 est alimenté en courant, par l'intermédiaire de ligne 5 d'alimentation par le secteur S. Sur le moteur 1 est fixé un capteur 6 de niveau haut, qui est susceptible de détecter le niveau des effluents dans la fosse F. En dessous de ce capteur 6, est monté sur le moteur 1 un capteur 7 de niveau intermédiaire.

A l'intérieur du compartiment moteur, est logé un microprocesseur 8, relié par une ligne 9 à un circuit 10 de mesure du courant passant dans une phase de travail du moteur 1.

A la figure 2, le moteur est un moteur monophasé, qui comprend une phase principale 11 ou phase de travail et une phase auxiliaire 12, laquelle est en série avec un condensateur 13. Le moteur 1 est commandé par un dispositif 14 de commande. Un signal de tension pris sur l'alimentation 5 vient par une ligne 15 à une borne du microprocesseur 8. Un signal de référence vient par une ligne 16, de l'alimentation S, à une entrée du microprocesseur 8.

Le microprocesseur reçoit par une ligne 17, un signal du capteur 6 de niveau haut. Le microprocesseur 8 mesure en continu le déphasage entre le signal de tension appliqué par la ligne 15 et le signal de courant appliqué par la ligne 9.

Le microprocesseur 8 est relié par une ligne 18 à des moyens 19 de mémorisation du déphasage en régime établi. Le dispositif 19 de mémorisation de la valeur stabilisée du déphasage est relié par une ligne 20 à un comparateur 21, lequel est relié, par une ligne 22, à un dispositif 23 de mémorisation de la valeur instantanée du déphasage, valeur fournie par le microprocesseur 8, par l'intermédiaire d'une ligne 24. La comparaison dans le comparateur 21 entre la valeur stabilisée du déphasage fournie par le dispositif 19 et la valeur instantanée du déphasage fournie par le dispositif 23, est envoyée à un dispositif 25 par l'intermédiaire d'une ligne 26. Ce dispositif 25 détermine si la valeur instantanée du déphasage est supérieure à la valeur stabilisée. Si c'est le cas, il envoie par une ligne 27 à une minuterie 28, un signal correspondant et la minuterie 28 détermine si la durée qui s'écoule pendant que le dispositif 25 émet le signal en question, est supérieure à 200 ms. Si c'est le cas, la minuterie 28 envoie par une ligne 29, un ordre d'arrêt du moteur, à un dispositif 30 marche/arrêt qui le transmet par une ligne 31 au dispositif 14 de commande du moteur. Le microprocesseur 8 est relié au dispositif 30 de marche/arrêt, par une ligne 32 permettant de mettre le moteur 1 sous tension.

Tout l'agencement 8 à 30 est constitué de préférence sous la forme d'un logiciel.

Le capteur 7 de niveau intermédiaire est relié au microprocesseur 8, par une ligne 33.

Le groupe motopompe fonctionne de la manière suivante.

Lorsque le niveau de l'eau dans la fosse 1 atteint le niveau haut détecté par le capteur 6, le capteur 6 envoie par la ligne 17 un signal au microprocesseur 8, lequel envoie par la ligne 32, un signal au dispositif 30 de marche/arrêt. Le dispositif 30 donne l'ordre par la ligne 31 au dispositif 14 de commande, de mettre le moteur 1 en route. La pompe 2 fonctionne. Le niveau de l'eau s'abaisse au niveau du capteur 7 intermédiaire. Celui-ci envoie par la ligne 33 un signal au microprocesseur 8 de constatation, du déphasage entre la tension et le courant. Le microprocesseur 8 mesure ou constate alors le déphasage entre la tension et le courant et envoie la valeur stabilisée de ce déphasage au dispositif 19 de mémorisation par la ligne 18. Alors que le groupe motopompe continue à fonctionner et que l'eau continue à s'abaisser dans la fosse F, le microprocesseur 8 envoie en permanence par la ligne 24, au dispositif 23, la valeur instantanée du déphasage entre le courant et la tension fournis par les lignes 9 et 15. Lorsque ce déphasage atteint une valeur supérieure à la valeur stabilisée, le comparateur 21 qui compare les valeurs que lui fournit le dispositif 19 et le dispositif 23, envoie par la ligne 26 un signal au dispositif 25. Le dispositif 25 constate si le déphasage est supérieur à une valeur donnée d'un montant déterminé. Si c'est le cas, il envoie un signal par la ligne 27 à la minuterie 28, laquelle détermine si elle reçoit ce signal pendant une durée prescrite. Si c'est le cas, la minuterie 28 donne l'ordre par la ligne 29 au dispositif 30 de marche/arrêt, d'envoyer un signal 31 au dispositif 14 de commande d'arrêt du moteur 1.

Suivant un autre mode de réalisation, le capteur 7 de niveau intermédiaire est remplacé par une minuterie 7 qui est déclenchée par le signal du capteur 6 de niveau haut et qui, après une durée d'écoulement prescrite, décide que le déphasage entre le courant fourni par la ligne 9 et la tension fournie par la ligne 15 est stable

Suivant un autre mode de réalisation, les moyens de constatation de la stabilité du déphasage comprennent des moyens dans le microprocesseur 8 de mesure de la constance du courant fourni par la ligne 9.

## Revendications

1. Groupe motopompe comprenant une pompe (2) entraînée par un moteur (1) électrique à courant alternatif, ayant au moins une phase (11) de travail (bobinage par phase du moteur) et un microprocesseur (8) intégré à l'une des entrées duquel est appliquée la tension du secteur d'alimentation et à une autre entrée duquel est envoyé un signal représentatif du courant absorbé dans la phase (11) de travail du moteur (1), le microprocesseur (8) comprenant des moyens (8) destinés à mesurer le déphasage entre la tension et le courant, des moyens (7) de constatation en continu de la stabilité du déphasage, après qu'il s'est stabilisé à une valeur constante, des moyens (19) de mémorisation de la valeur stabilisée constante du déphasage et des moyens (21 à 28) de mise hors tension du moteur (1), lorsque, après que le déphasage s'est stabilisé, le déphasage prend, pendant une durée prescrite, une valeur supérieure à la valeur stabilisée et le signal représentatif du courant absorbé est le courant passant seulement dans la phase (11) de travail, **caractérisé en ce que** les moyens de constatation de la stabilité du déphasage comprennent un capteur (7) de niveau intermédiaire du liquide, détectant un niveau compris entre le niveau haut détecté par le capteur (6) de niveau haut et un niveau bas correspondant à la mise hors tension du moteur (1).

2. Groupe motopompe suivant la revendication 1, **caractérisé en ce que** le groupe motopompe comprend un capteur (6) de niveau haut du liquide à véhiculer, relié à une entrée du microprocesseur (8), de manière à envoyer un signal de mise en marche du groupe motopompe et des moyens (8) de mesure du déphasage, seulement lorsque le capteur (6) détecte un niveau haut.

3. Groupe motopompe suivant l'une des revendications précédentes, **caractérisé en ce que** les moyens de constatation de la stabilité du déphasage comprennent des moyens (8) de mesure de la constance du courant.

## Patentansprüche

1. Motorpumpengruppe mit einer durch einen Wechselstrommotor (1) angetriebenen Pumpe (2), die mindestens eme Arbeitsphase (11) (Wicklung durch Phase des Motors) und einen Mikroprozessor (8) aufweist, welcher in einen der Eingänge, von dem die Spannung des Versorgungsnetzes ausgeht, und in einen anderen Eingang, von dem aus ein für den m der Arbeitsphase (11) des Motors (1) absorbierten Strom repräsentatives Signal ausgeht, integriert ist, wobei der Mikroprozessor (8) geeignete Mittel (8) zur Messung der Phasenverschiebung zwischen Spannung und Strom, Mittel (7) zum ständigen Feststellen der konstanten Stabilität der Phasenverschiebung, nachdem sich diese auf einem konstanten Wert stabilisiert hat, Mittel (19) zur Abspeicherung des konstanten stabilisierten Werts der Phasenverschiebung und Mittel (21 bis 28) zum Abschalten des Motors (1) enthält, wenn die Phasenverschiebung, nachdem sie sich stabilisiert hat, während einer vorgeschriebenen Dauer einen über dem stabilisierten Wert liegenden Wert annimmt und das für den absorbierten Strom repräsentative Signal der nur in der Arbeitsphase (11) fließende Strom ist, ***dadurch gekennzeichnet, dass*** die Mittel zur Feststellung der Phasenverschiebung einen Sensor (7) für einen mittleren Stand der Flüssigkeit enthalten, welcher ein Niveau detektiert, das zwischen einem hohen Stand, der durch den Sensor (6) für einen hohen Stand festgestellt wird, und einem dem Abschalten des Motors (1) entsprechenden niedrigen Stand gelegen ist.

2. Motorpumpengruppe nach Anspruch 1, ***dadur*****c*****h gekennzeichnet**, dass* die Motorpumpengruppe einen Sensor (6) für einen hohen Stand der zu transportierenden Flüssigkeit enthält, der an einen Eingang des Mikroprozessors (8) derart angeschlossen ist, dass er ein Signal zum Ingangsetzen der Motorpumpengruppe und der Mittel (8) zum Messen der Phasenverschiebung nur dann sendet, wenn der Sensor (6) einen niedrigen Stand feststellt.

3. Motorpumpengruppe nach einem der vorherigen Ansprüche, ***dadurch gekennzeichnet, dass*** die Mittel zur Feststellung der Stabilität der Phasenverschiebung Mittel (8) zur Messung der Konstanz des Stroms enthalten.

## Claims

1. Motor-driven pump set comprising a pump (2) driven by an alternating current electric motor (1), having at least one working phase (11) (winding for each phase of the motor) and an integrated microprocessor (8) to one of the inputs of which is applied the mains power supply voltage and to another input of which is sent a signal representative of the current absorbed in the working phase (11) of the motor (1), the microprocessor (8) comprising means (8) designed to measure the phase difference between the voltage and the current, means (7) of continuously monitoring the stability of the phase difference, after it is stabilized at a constant value, means (19) of memorizing the stabilized constant value of the phase difference and means (21 to 28) of powering down the motor (1), when, after the phase difference is stabilized, the phase difference assumes, for a defined duration, a value greater than the stabilized value and the signal representative of the current absorbed is the current passing only through the working phase (11), **characterized in that** the means of monitoring the stability of the phase difference comprise an intermediate liquid level sensor (7), detecting a level between the high level detected by the high level sensor (6) and a low level corresponding to powering down of the motor (1).

2. Motor-driven pump set according to Claim 1, **characterized in that** the motor-driven pump set comprises a sensor (6) detecting a high level of the liquid to be conveyed, linked to an input of the microprocessor (8), so as to send a signal to switch on the motor-driven pump set and means (8) of measuring the phase difference, only when the sensor (6) detects a high level.

3. Motor-driven pump set according to one of the preceding claims, **characterized in that** the means of monitoring the stability of the phase difference comprise means (8) of measuring the constancy of the current.
